# EUROPÄISCHE PATENTSCHRIFT

(11) **EP 1 199 954 B1**
(45) Veröffentlichungstag und Bekanntmachung des Hinweises auf die Patenterteilung: **27.04.2005**
(21) Anmeldenummer: 00956350.3
(22) Anmeldetag: 29.07.2000
(51) Int. Cl.: A45D 27/46

(54) **REINIGUNGSVORRICHTUNG FÜR EINEN RASIERAPPARAT**
CLEANING DEVICE FOR A RAZOR
DISPOSITIF DE NETTOYAGE D'UN RASOIR

(30) Priorität: 06.08.1999 DE 19937166
(43) Veröffentlichungstag der Anmeldung: 02.05.2002
(73) Patentinhaber: BRAUN GmbH, 61466 Kronberg (DE)
(72) Erfinder: HOSER, Jürgen, D-61267 Neu Anspach (DE); JAHN, Alf, D-06114 Halle/Saale (DE); KREUTZ, Norbert, D-61273 Wehrheim (DE); SCHAMBERG, Thomas, D-61250 Usingen (DE)
(86) Internationale Anmeldenummer: PCT/EP2000/007350
(87) Internationale Veröffentlichungsnummer: WO 2001/010263

(56) Entgegenhaltungen:
- WO-A-98/35581
- DE-C- 411 288
- DE-C- 19 937 167

## Beschreibung

Die Erfindung bezieht sich auf eine Reinigungsvorrichtung der im Oberbegriff des Anspruchs 1 angegebenen Art.

Eine Reinigungsvorrichtung der eingangs genannten Art ist aus der WO 98/35581 A bekannt.

Der Erfindung liegt die Aufgabe zugrunde, eine Reinigungsvorrichtung der eingangs genannten Art zu verbessern.

Nach der Erfindung wird diese Aufgabe bei einer Reinigungsvorrichtung der eingangs genannten Art nach den Merkmalen des Anspruchs 1 gelöst.

Die Reinigungsvorrichtung nach der vorliegenden Erfindung weist mehrere Vorteile auf. Ein wesentlicher .Vorteil der Erfindung besteht darin, daß nach Beendigung eines Reinigungsprozesses die in der Reinigungswanne vorhandene Reinigungsflüssigkeit einschließlich der in der Reinigungsflüssigkeit enthaltenen Verunreinigungen aufgrund einer entsprechenden Neigung der Wände der Reinigungswanne zur Ablaufleitung geleitet wird um über diese in den Reinigungsflüssigkeitsbehälter zurückzufließen. Die vorgesehene Neigung sämtlicher Wände, insbesondere des Wannebodens der Reinigungswanne in Richtung Ablaufleitung gewährleistet, daß die gesamte Reinigungsflüssigkeit mit den darin enthaltenen Verunreinigungen sich von den Wänden der Reinigungswanne löst und in den Reinigungsflüssigkeitsbehälter abfließt.

Nach einer vorteilhaften Ausführungsform der Erfindung ist vorgesehen, daß sämtliche Wände der Reinigungswanne einen Neigungswinkel zu einer horizontalen Ebene aufweisen, der gewährleistet, daß die Hangabtriebskraft der Reinigungsflüssigkeit mit oder ohne Verunreinigungen zur Ablaufleitung die Haftkraft der Reinigungsflüssigkeit an den Wänden überschreitet. Eine weitere vorteilhafte Ausführungsform der Erfindung zeichnet sich dadurch aus, daß sämtliche Wände der Reinigungswanne einen Neigungswinkel zu einer horizontalen Ebene aufweisen, der gewährleistet, daß die Hangabtriebskraft der Reinigungsflüssigkeit zur Ablaufleitung die Oberflächenspannung der Reinigungsflüssigkeit überschreitet. Durch jede dieser Maßnahmen nach der Erfindung ist sichergstellt, daß keine Reinigungsflüssigkeit in der Reinigungswanne zum Verdampfen zurückbleibt. Demzufolge sind mit der in einem Reinigungsflüssigkeitsbehälter vorhandenen Reinigungsflüssigkeit eine größere Anzahl von Reinigungen durchführbar. Durch den vollständigen Ablauf der Reinigungsflüssigkeit aus der Reinigungswanne wird eine Belästigung des Benutzers der Reinigungsvorrichtung durch Verdunstung von in der Reinigungsflüssigkeit befindlichen Bestandteilen an Alkohol verhindert. Mittels der vorgesehenen Neigung der Reinigungswanne wird die Ausflußgeschwindigkeit der Reinigungsflüssigkeit aus der Reinigungswanne derart erhöht, daß eine Entmischung von Reinigungsflüssigkeit und Verunreinigung nicht stattfinden kann. Dies hat zur Folge, daß nach Beendigung des Reinigungsprozesses und Abfließen der Reinigungsflüssigkeit mit den Verunreinigungen eine saubere Reinigungswanne zurückbleibt.

Nach einer bevorzugten Ausführungsform der Erfindung ist die Reinigungswanne in zwei Neigungswinkeln α und β zu der horizontalen Ebene in dem Gehäuse angeordnet. Ein wesentlicher Vorteil dieser die Herstellung einer Reinigungsvorrichtung vereinfachenden Maßnahme besteht darin, daß der zu reinigende Gegenstand mit der Schrägstellung der Reinigungswanne ebenfalls dem Neigungswinkel entsprechend schräggestellt wird, wodurch ein Abfließen der Reinigungsflüssigkeit von und aus dem Gegenstand beispielsweise aus dem zur reinigenden Schneidkopf eines Rasierapparatfes begünstigt wird.

Ein Abfließen von Reinigungsflüssigkeit aus der Reinigungswanne wird dadurch gewährleistet, daß der Wannenboden der Reinigungswanne in Richtung Ablaufleitung in einem Neigungswinkel α zu der horizontalen Ebene ausgerichtet ist.

Diese Maßnahme kann bei einer bereits geneigt angeordneten Reinigungswanne zur Erhöhung der Strömungsgeschwindigkeit der Reinigungsflüssigkeit zur Ablaufleitung vorgesehen werden und gewährleistet insbesondere bei einer nicht geneigt angeordneten Reinigungswanne ein Abfließen der Reinigungsflüssigkeit zur Ablaufleitung.

Um die Strömungsgeschwindigkeit von abfließender Reinigungsflüssigkeit zu begünstigen sowie um Ablagerungen von Verunreinigungen aus der Flüssigkeit zu vermeiden, ist nach einer bevorzugten Ausführungsform der Erfindung vorgesehen, daß der Übergang einer Seitenwand zu einer Bodenwand der Reinigungswanne bogenartig ausgebildet ist.

Die Größe des Neigungswinkels einer zu einer horizontalen Ebene schräggestellten Reinigungswanne oder eines geneigt zu einer horizontalen Ebene ausgerichteten Wannenbodens, beispielsweise einer nicht schräggestellten Reinigungswanne, ist aufgrund der zu berücksichtigenden zahlreichen Einflußgrößen, wie z. B. der Oberflächenspannung und/oder Haftkraft sowie Zusammensetzung der Reinigungsflüssigkeit, beispielsweise den Anteil insbesondere an Alkohol , an Schmierstoff, an Wasser und an Tensiden für die jeweilige Ausführungsform durch praktische Versuche zu ermitteln und festzulegen. Demzufolge ist nach einer Ausführungsform der Erfindung der Neigungswinkel α und β mittels Veränderung der Oberflächenspannung der Reinigungsflüssigkeit veränderbar. Nach einer weiteren Ausführungsform ist der Neigungswinkel α und β mittels Veränderung der Haftkraft der Reinigungsflüssigkeit veränderbar. Nach einer Ausführungsform der Erfindung ist ein eine ausreichende Strömungsgeschwindigkeit gewährleistender Neigungswinkel dadurch beeinflußbar, daß die Oberflächenspannung der Reinigungsflüssigkeit chemisch veränderbar ist. Strömungsgeschwindigkeit und Neigungswinkel sind auch dadurch beeinflußbar, daß die Haftkraft der Reinigungsflüssigkeit chemisch veränderbar ist. Nach einer Ausführungsform der Erfindung ist vorgesehen, daß die Oberflächenspannung und/oder Haftkraft der Reinigungsflüssigkeit durch Zugabe von Tensiden in die Reinigungsflüssigkeit verringerbar ist. Nach einer weiteren Ausführungsform der Erfindung ist vorgesehen, daß die Oberflächenspannung und/oder Häftkraft der Reinigungsflüssigkeit durch Zugabe von Schnüermitteln verringerbar ist. Weitere Vorteile und Einzelheiten der Erfindung ergeben sich aus der nachfolgenden Beschreibung und der Zeichnung, in der ein bevorzugtes Ausführungsbeispiel dargestellt ist.

Es zeigt:
- Fig. 1: einen Querschnitt durch eine Reinigungsvorrichtung mit einem unterhalb der Reinigungswanne vorgesehenen Reinigungsflüssigkeitsbehälter mit integriertem Filter, einer Fördereinrichtung, einer Zuleitung zur Reinigungswanne, in der ein Schneidkopf eines Rasierapparates gelagert ist sowie eine Ablaufleitung,
- Fig. 2: einen Längsschnitt durch den unteren Teil einer Reinigungsvorrichtung, insbesondere durch eine Reinigungswanne sowie einen Reinigungsflüssigkeitsbehälter mit integriertem Filter sowie einem Lüfterrad zur Trocknung eines zu reinigenden Gegenstandes,
- Fig. 3: einen Querschnitt durch den unteren Teils der Reinigungsvorrichtung nach Fig. 2 mit einem Schnitt durch die Reinigungswanne im Bereich der Ablaufleitung.

Fig. 1 zeigt eine Reinigungsvorrichtung RV zur Reinigung eines Schneidkopfes SK eines Rasierapparates TR mit einem Gehäuse 1, einer Haltevorrichtung 2, einem Reinigungsflüssigkeitsbehälter 3, einem Filterelement 4, einer von einem Motor 5 antreibbaren Fördereinrichtung 6 mit einer Zuleitungsleitung 7 zu einer Reinigungswanne 8 und einer Ablaufleitung 9 von der Reinigungswanne 8 zum Reinigungsflüssigkeitsbehälter 3. Der Reinigungsflüssigkeitsbehälter 3 ist mit einem integrierten Filterelement 4 unterhalb der Reinigungswanne 8 und oberhalb einer Wand 12 des Gehäuses 1 angeordnet. Die Fördereinrichtung 6 ist aus dem Innenraum 10 des Reinigungsflüssigkeitsbehälters R3 und zwar aus dem Filtergehäuse 40 herausnehmbar angeordnet. Zwischen dem Filtergehäuse 40 und dem Pumpengehäuse 50 ist ein Dichtelement 51 angeordnet, um ein Ausfließen von Reinigungsflüssigkeit 11 aus dem Reinigungsflüssigkeitsbehälter 3 zu verhindern.

Die innere Wölbung der Reinigungswanne 8 ist in etwa der Außenkontur des zu reinigenden Gegenstandes, wie z. B. der Außenkontur eines Schneidkopfes SK eines Rasierapparates TR angepaßt. Die Reinigungswanne 8 nimmt nur soviel Reinigungsflüssigkeit 11 auf, wie für den jeweiligen Reinigungsvorgang erforderlich ist. Zur Abstützung des Schneidkopfes SK am Boden der Reinigungswanne 8 können beispielsweise zwei aus elastischem Material bestehende Abstützelemente 16 vorgesehen sein. Die Reinigungswanne 8 weist eine Überlaufeinrichtung 17 auf, damit die Reinigungsflüssigkeit 11 in der Reinigungswanne ein bestimmtes Niveau nicht übersteigt, Die Übertaufeinrichtung 17 gewährleistet, daß der Schneidkopf SK bzw. ein Teil des Schneidkopfes SK im Betrieb der Reinigungsvorrichtung RV von Reinigungsflüssigkeit 11 umgeben ist und verhindert ein Überfließen von Reinigungsflüssigkeit 11 über den Rand der Reinigungswanne 8. Der Ablauf der Reinigungsflüssigkeit 11 von der Reinigungswanne 8 zum Reinigungsflüssigkeitsbehälter 3 ist bei dieser Ausführungsform gewährleistet durch die Auslaßöffnung 18 in der Ablaufleitung 9 im Wannenboden 19 der Reinigungswanne 8, über deren Abflußquerschnitt das Niveau der Reinigungsflüssigkeit in der Reinigungswanne ebenfalls steuerbar ist, sowie einer beispielsweise als Trichter ausgebildeten Einlaßöffnung 15 im Reinigungsflüssigkeitsbehälter 3. Die Einlaßöffnung 15 sowie die Auslaßöffnung 30 im Reinigungsflüssigkeitsbehälter 3 sind zum Zwecke des Transportes des austauschbaren Reinigungsflüssigkeitsbehälters 3 beispielsweise mittels eines Verschlusses - nicht dargestellt - verschließbar.

Der Rasierapparat TR wird mittels einer verstellbar angeordneten Haltevorrichtung 2 in der Reinigungswanne 8 gehalten. Die Haltevorrichtung 2 ist im wesentlichen durch eine parallel zu einer Breitseite des Rasierappärates TR verlaufenden Wand 23 sowie eine der Bodenwand des Rasierapparates TR zugeordneten Wand 22 gebildet. An der Wand 22 ist ein als Gerätestecker ausgebildetes Halteelement 24 vorgesehen. Die mit der Wand 22 gekoppelte Wand 23 der Haltevorrichtung 2 ist im Gehäuse 1 beispielsweise parallel zur Gehäusebreitseite des Rasierapparates TR verschiebbar gelagert, derart, daß sich eine Verschiebung der Haltevorrichtung 2 in Richtung Reinigungswanne 8 eine Kopplung des als Gerätestecker ausgebildeten Halteelements 24 mit der Gerätesteckdose 28 des Rasierapparates TR sowie bei einer Verschiebung der Haltevorrichtung 2 in entgegengesetzter Richtung eine Entkopplung der Haltevorrichtung 2 von dem Rasierapparat TR gewährleistet ist. Die Koppelung des Gerätesteckers des Halteelements 24 mit der Gerätesteckdose 28 gewährleistet über den Anschluß an den in der Reinigungsvorrichtung RV für die Inbetriebnahme der Fördereinrichtung 6 und/oder Lüfter 29 vorgesehenen elektrischen Stromkreis eine Zuführung einer elektrischen Spannung zu verschiedenen Zwecken, wie z. B. eine von Hand vorzunehmende oder automatisch geregelte Zuschaltung des elektrischen Antriebs des Rasierapparates TR bei Inbetriebnahme der Reinigungsvorrichtung RV und oder eine Aufladung eines mit einer aufladbaren Speicherzelle ausgestatteten Rasierapparates TR nach Abschaltung der Reinigungsvorrichtung RV. Die Inbetriebnahme des Rasierapparates TR während des Reinigungs-prozesses unterstützt durch die oszillierende Bewegung eines im Schneidkopf SK des Rasierapparates TR vorgesehenen Schneidelementes und die daraus ableitbare Verwirbelung der Reinigungsflüssigkeit 11 im Schneidkopf SK die Reinigungswirkung der Reinigungsflüssigkeit 11.

In der Reinigungsvorrichtung RV ist ein Lüfter 29 mit einer Luftzuführung zur Trocknung des beispielsweise dargestellten Schneidkopfes SK nach vollzogender Reinigung, d. h. nach vollzogenem Ablauf der Reinigungsflüssigkeit 11 aus der Reinigungswanne 8 vorgesehen. Die Zu- und Abschaltung des Lüfters 29 kann Bestandteil eines Schaltprogrammes einer programmierbaren Schaltvorrichtung - nicht dargestellt - und/oder separat von Hand steuerbar sein.

Fig. 2 zeigt eine Seitenansicht der Reinigungsvorrichtung RV mit einem Schnitt durch das Chassis 20 des Gehäuses 1 an einem im Chassis 20 angeordneten Reinigungsflüssigkeitsbehälter 3 sowie einer auf dem Chassis 20 geneigt zu einer horizontalen Ebene H angeordneten Reinigungswanne 8. Der Neigungswinkel der Reinigungswanne 8 sowie auch des Wannenbodens 31 der Reinigungswanne 8 zur horizontalen Ebene H ist mit α bezeichnet. Im Schnittpunkt der horizontalen Ebene H mit einer Neigungslinie des Neigungswinkels α befindet sich die Auslaßöffnung 18 der Ablaufleitung 9 im Wannenboden 19. Bei dem in Fig. 2 dargestellten Ausführungsbeispiel ist die Ablaufleitung 9 durch eine Wand 25 der Überlaufeinrichtung 17 in zwei Öffnungsbereiche unterteilt, wobei die Öffnung im Wannenboden 19 vor der Wand 25 der Überlaufeinrichtung 17 derart bemessen ist, daß die Verunreinigungen enthaltende Reinigungsflüssigkeit ohne Verstopfung dieser Öffnung ungehindert in den Reinigungsflüssigkeitsbehälter 3 abfließen kann. Der Schnitt durch die Reinigungswanne 8 macht deutlich, daß zusätzlich zum geneigt verlaufenden Wannenboden 19, die beiden Stimseitenwände 25, 26 der Reinigungswanne 8 ebenfalls geneigt zur horizontalen Ebene H verlaufen, so daß ein Abfließen von Reinigungsflüssigkeit von diesen Stimseitenwänden 25, 26 der Reinigungswanne 8 ebenfalls gewährleistet ist. Hinter der dargestellten Längsseitenwand 32 der Reinigungswanne 8 der Reinigungsvorrichtung RV ist zur Trocknung eines zu reinigenden Gegenstandes ein Lüfter 29 vorgesehen.

Fig. 3 zeigt einen Schnitt der Bauelemente der Reinigungsvorrichtung RV soweit diese in. Fig. 2 dargestellt sind. Der Schnitt verläuft quer durch das Chassis 20 des Gehäuses 1 des Reinigungsflüssigkeitsbehälters 3 sowie quer durch die geneigt zu einer horizontalen Ebene H auf dem Chassis 20 angeordnete Reinigungswanne 8 und den hinter der Reinigungswanne 8 auf dem Chassis 20 befestigten Lüfter 29. Im Wannenboden 19 der Reinigungswanne 8 ist eine Öffnung 35 vorgesehen, durch die über die Zuleitungsleitung 7 - siehe Fig. 1 - die Reinigungsflüssigkeit 11 der Reinigungswanne 8 zugeführt wird.

Mittels des Querschnittes durch die Reinigungswanne 8 sind der Wannenboden 19, die hintere Längsseitenwand 32 und die vordere Längsseitenwand 33 sowie eine diese verbindende Stimseitenwand 26 sichtbar dargstellt. Der Übergang der Längsseitenwand 32, Längsseitenwand 33 sowie Stimseitenwand 25, 26 zum Wannenboden 19 sind bogenartig ausgebildet, so daß die Reinigungsflüssigkeit 11 nach Beendigung des Reinigungsvorganges zusammen mit den darin befindlichen Verunreinigungen ungehindert zur Ablaufleitung 9 fließen und von dort in den Reinigungsflüssigkeitsbehälter 3 abfließen kann. Sämtliche Wände der Reinigungswanne 8, insbesondere der Wannenboden 19, verlaufen geneigt zu einer horizontalen Ebene H, wobei der Neigungswinkel des Wannenbodens 19 zur horizontalen Ebene H durch den Neigungswinkel β definiert ist.

Eine ausreichende Strömungsgeschwindigkeit der Reinigungsflüssigkeit 11 zur Auslaßöffnung 18 ist bei einer Schrägstellung des Wannenbodens 19 mit einem Neigungswinkel α von über 5° vorzugsweise 10° bis 20° herstellbar. Der im jeweiligen Einzelfall erforderliche Neigungswinkel α ist abhängig von verschiedenen Einflußgrößen, wie z.B. dem Neigungswinkel β Wandbodens 19, der wie beispielsweise dargestellt, einen ebenflächigen Bestandteil - siehe Fig. 3 - aufweist oder insgesamt bogenförmig ausgebildet sein kann - nicht dargestellt-. Der Neigungswinkel β liegt bevorzugt ebenfalls in einem Bereich von 5° bis 20°. Die in den Wannenboden 19 übergehenden Längsseitenwände 32, 33 sowie Stimseitenwände 26, 27 weisen aufgrund der Wannenform einen Neigungswinkel über 20° auf, so daß ein Abfließen der Reinigungsflüssigkeit 11 von diesen Wänden gewährleistet ist, vorausgesetzt, daß die Hangabtriebskraft der Reinigungsflüssigkeit 11 die Oberflächenspannung und/oder Haftkraft der Reinigungsflüssigkeit an den Wänden der Reinigungswanne 8 überschreitet.

Die Haftkraft der Reinigungsflüssigkeit 11 an den Wänden der Reinigungswanne 8 ist durch eine entsprechende Beschaffenheit der Oberfläche der Innenwandung der Reinigungswanne dadurch verringerbar, daß diese bevorzugt glatt oder hochglanzpoliert ausgebildet ist.

Die Oberflächenspannung der Reinigungsflüssigkeit 11 solite relativ gering sein, um das Ablösen von Reinigungsflüssigkeit 11 einschießlich Verunreinigungen von den Innenwänden der Reinigungswanne 8 zu begünstigen. Eine geringe Dichte der Reinigungsflüssigkeit verhindert ein Aufschwimmen von Verunreinigungen während des Ablaufens der Reinigungsflüssigkeit 11 in den Reinigungsflüssigkeitsbeälter 3 und somit unter Einbeziehung der vorgesehenen. Strömungsgeschwindigkeit der Reinigungsflüssigkeit 11 die Bildung von Schmutzrändern insbesondere an den Innenwänden der Reinigungswanne, sowie ein Absinken von Verunreinigungen z.B. von aus dem Schneidkopf SK des Rasierapparates TR entfernten Haaren.

Die Oberflächenspannung und/oder die Haftkraft der Reinigungsflüssigkeit 11 sind über die chemische Zusammensetzung der Reinigungsflüssigkeit beeinflußbar sowie auch durch Erhöhung bzw. Verminderung eines oder mehrerer Bestandteile wie Gehalt an Alkohol, Tenside, Schmiermittel und auch Geruchsstoffe veränderbar.

## Patentansprüche

1. Reinigungsvorrichtung (RV) zum Reinigen eines Schneidkopfes (SK) eines Rasierapparates (TR), mit einem eine Reinigungswanne (8) aufweisenden Gehäuse (1), mit einem eine Reinigungsflüssigkeit (11) enthaltenden Reinigungsflüssigkeitsbehälter (3), mit einem integrierten Filterelement (4) sowie mit einer von einem Motor (5) antreibbaren Fördereinrichtung (6) mit einer Zuleitungsleitung (7) zur Reinigungswanne (8) sowie einer Ablaufleitung (9) zum Reinigungsflüssigkeitsbehälter (3),
**dadurch gekennzeichnet,**
**daß** der Wannenboden (19) der Reinigungswanne (8) in Richtung seiner größeren Längserstreckung in Richtung zur Ablaufleitung (9) in einem Neigungswinkel (α) größer als 5° zu der horizontalen Ebene (H) ausgerichtet ist.

2. Reinigungsvorrichtung (RV) nach Anspruch 1,
**dadurch gekennzeichnet,**
**daß** die Reinigungswanne (8) in zwei Neigungswinkeln (α und β) zu der horizontalen Ebene (H) in dem Gehäuse (1) angeordnet ist.

3. Reinigungsvorrichtung (RV) nach einem der vorhergehenden Ansprüche,
**dadurch gekennzeichnet,**
**daß** der Übergang einer der Stirnseitenwand (26, 27) und/oder Längsseitenwand (32, 33) zu einem Wannenboden (19) der Reinigungswanne (8) bogenartig ausgebildet ist.

4. Reinigungsvorrichtung (RV) nach einem der vorhergehenden Ansprüche,
**dadurch gekennzeichnet,**
**daß** die Neigungswinkel (α und β) unterschiedlich groß ausgebildet sind.

5. Reinigungsvorrichtung (RV) nach einem der vorhergehenden Ansprüche,
**dadurch gekennzeichnet,**
**daß** die Neigungswinkel (α und β) zur horizontalen Ebene (H) zwischen 5° und 20° betragen.

## Claims

1. A cleaning device (RV) for cleaning a shaving head (SK) of a shaving apparatus (TR), with a housing (1) having a cleaning bath (8), with a cleaning liquid container (3) containing a cleaning liquid (11), with an integrated filter element (4) as well as with a liquid impelling assembly (6) adapted to be driven by a motor (5) and having a supply conduit (7) to the cleaning bath (8) and a draining conduit (9) to the cleaning liquid container (3),
**characterized in that** the bottom (19) of the cleaning bath (8) is aligned toward its longer longitudinal dimension in the direction of the draining conduit (9) at an angle of inclination (α) greater than 5° to the horizontal plane (H).

2. The cleaning device (RV) as claimed in claim 1,
**characterized in that** the cleaning bath (8) is arranged at two angles of inclination (α and β) to the horizontal plane (H) in the housing (1).

3. The cleaning device (RV) as claimed in any one of the preceding claims,
**characterized in that** the junction between one of the end walls (26, 27) and/or longitudinal side walls (32, 33) and a bottom wall (19) of the cleaning bath (8) is constructed in arcuate shape.

4. The cleaning device (RV) as claimed in any one of the preceding claims,
**characterized in that** the angles of inclination (α and β) are of different magnitude.

5. The cleaning device (RV) as claimed in any one of the preceding claims,
**characterized in that** the angles of inclination (α and β) to the horizontal plane (H) amount to between 5° and 20°.

## Revendications

1. Dispositif de nettoyage (RV) pour nettoyer une tête de coupe (SK) d'un rasoir (TR), comprenant un logement (1) présentant une cuvette (8) de nettoyage, un conteneur (3) de liquide de nettoyage contenant un liquide de nettoyage (11), un élément filtrant (4) intégré ainsi qu'un dispositif de transport (6) pouvant être entraîné par un moteur (5) avec un conduit d'amenée (7) vers la cuvette (8) de nettoyage et un conduit de décharge (9) vers le conteneur (3) de liquide de nettoyage, **caractérisé en ce que** le fond (19) de la cuvette (8) de nettoyage dans le sens de sa plus grande étendue longitudinale est orienté à un angle d'inclinaison (α) supérieur à 5° par rapport au plan horizontal (H) en direction du conduit de décharge (9).

2. Dispositif de nettoyage (RV) selon la revendication 1, **caractérisé en ce que** la cuvette (8) de nettoyage est disposée dans le logement (1) à deux angles d'inclinaison (α et β) par rapport au plan horizontal (H).

3. Dispositif de nettoyage (RV) selon une des revendications précédentes, **caractérisé en ce que** le passage d'une des parois (26, 27) des côtés frontaux et / ou des parois (32, 33) des côtés longitudinaux à un fond (19) de la cuvette (8) de nettoyage est conformé en arc de cercle.

4. Dispositif de nettoyage (RV) selon une des revendications précédentes, **caractérisé en ce que** les angles d'inclinaison (α et β) sont de grandeurs différentes.

5. Dispositif de nettoyage (RV) selon une des revendications précédentes, **caractérisé en ce que** les angles d'inclinaison (α et β) par rapport au plan horizontal (H) sont compris entre 5° et 20°.
